# EUROPÄISCHE PATENTANMELDUNG

(11) **EP 1 479 856 A2**
(43) Veröffentlichungstag der Anmeldung: **24.11.2004**
(21) Anmeldenummer: 04450114.6
(22) Anmeldetag: 21.05.2004
(51) Int. Cl.: E05B 3/06

(54) **Drückeranordnung für Rastmontage**

(30) Priorität: 20.05.2003 AT 35003 U
(71) Anmelder: Grundmann Beschlagtechnik GmbH, 3163 Rohrbach/Gölsen (AT)
(72) Erfinder: Weissenböck, Gerhard, 3161 St. Veit (AT); Grasberger, Herbert, 3160 Traisen (AT)
(74) Vertreter: KLIMENT & HENHAPEL

(57) **Zusammenfassung**

Drückeranordnung bestehend aus einem Drücker (1) mit einem türblattseitigen Drückeransatz (1') und einer am Türblatt befestigten Drückerhalterung (4) mit einer in ihrem lichten Querschnitt dem äußeren Umfang des Drückeransatzes (1') zumindest abschnittsweise angepassten Drückerführung (5), in die der Drückeransatz (1') zur drehbaren Befestigung in der Drückerhalterung (4) einführbar ist, wobei der Drückeransatz (1') entlang seines Umfanges eine in Umfangsrichtung verlaufende Nut (2) aufweist, und die Drückerführung (5) in ihrem dem äußeren Umfang des Drückeransatzes (1') angepassten Abschnitt über eine Verengung (5') ihres lichten Querschnitts verfügt, die im eingesetzten Zustand des Drückeransatzes (1') in dessen Nut (2) eingreift. Erfindungsgemäß ist vorgesehen, dass sich die Verengung (5') in einem Endabschnitt (5'') der Drückerführung (5) befindet, wobei ein um den Endabschnitt (5'') konzentrisch umlaufender Schlitz (17) sowie axiale Schlitze (6) im Endabschnitt (5'') der Drückerführung (5) vorgesehen sind, sodass mantelförmige Segmente gebildet werden.

## Beschreibung

Die Erfindung betrifft eine Drückeranordnung aus einem Drücker und einer am Türblatt befestigten Drückerhalterung gemäß dem Oberbegriff von Anspruch 1.

Zur Montage des Drückers in die am Türblatt befestigte Drückerhalterung sind unterschiedliche Techniken bekannt. Üblicherweise werden zum Verhängen und Einrasten des Drückers bzw. dessen türblattseitigen Drückeransatzes in der Drückerhalterung Federn, gefederte Plättchen oder Seegerringe verwendet. Die Drückerhalterung dient hierbei meistens auch als Rosettenunterkonstruktion für die eigentlich sichtbare Zierrosette. Montagetechniken mithilfe von Federn, gefederten Plättchen oder ähnliches bedürfen in der Regel spezieller Montageschritte, sodass die Zierrosette gemeinsam mit der Drückerhalterung bereits im Produktionsbetrieb des Beschlagherstellers auf den Drücker montiert wird.

Zur Erleichterung der Montage der Drückerhalterung am Türblatt wäre es aber wünschenswert, wenn die Drückerhalterung bereits im Herstellungsbetrieb des Türblattes oder auch vor Ort beim Kunden montiert werden könnte und der Drücker sich durch einen nachträglichen, einfachen Montageschritt in der Drückerhalterung befestigen ließe. Dazu ist eine möglichst einfache Montage des Drückers in der Drückerhalterung notwendig.

Hierzu werden unter anderem Drückeranordnungen bestehend aus einem einen türblattseitigen Drückeransatz mit Längsachse aufweisenden Drücker und einer am Türblatt befestigten Drückerhalterung mit einer in ihrem lichten Querschnitt dem äußeren Umfang des Drückeransatzes zumindest abschnittsweise angepassten Drückerführung verwendet, in die der Drückeransatz zur drehbaren Befestigung in der Drückerhalterung entlang einer Einsetzrichtung einführbar ist, die parallel zu seiner Längsachse verläuft. Dabei kann vorgesehen sein, dass der Drückeransatz entlang seines Umfanges eine in Umfangsrichtung verlaufende Nut aufweist, und die Drückerführung in ihrem dem äußeren Umfang des Drückeransatzes angepassten Abschnitt über eine Verengung ihres lichten Querschnitts verfügt, die sich in axialer Richtung über einen Abschnitt erstreckt, der der Breite der Nut im wesentlichen entspricht und im eingesetzten Zustand des Drückeransatzes in dessen Nut eingreift. Unter dem Begriff "Drückerführung" wird dabei jener Bereich der Drückeranordnung verstanden, in dem ein physischer Kontakt zum Drückeransatz gegeben ist. Dabei kann die Drückerführung ein integrativer Teil der Drückerhalterung sein, oder auch als separater Bauteil ausgeführt sein, etwa als Metallhülse, der in die Drückerhalterung, die etwa aus Kunststoff gefertigt ist, eingesetzt ist. Die Drückerführung kann sich aber auch über zwei Bauteile erstrecken, etwa wenn eine Metallhülse zur Aufnahme des Drückeransatzes als separater Bauteil vorgesehen ist, die in die Drückerhalterung eingesetzt ist, und der Drückeransatz aber ebenfalls von einem Abschnitt der Drückerhalterung umgriffen und geführt wird.

Bei Drückeranordnungen dieser Art kann bei bereits montierter Drückerhalterung der Drücker mit seinem Drückeransatz lediglich in die Drückerführung eingesetzt werden, bis die Verengung der Drückerführung in die Nut des Drückeransatzes eingleitet und ein weiteres Einführen oder Zurückziehen des Drückers unterbindet. Drückerhalterung und Drücker können somit aufgrund der überaus einfachen Montage des Drückers in der Drückerhalterung in zeitlich und örtlich versetzten Montageschritten am Türblatt befestigt werden. So ist es etwa für den Hersteller des Türblattes möglich, eine Drückeranordnung vom Beschlaghersteller zu beziehen, die Drückerhalterung in das Türblatt zu montieren und den Drücker erst beim Kunden vor Ort einzuhängen.

Aus der DE 26 41 096 und der DE 1 703 318 ist jeweils eine Drückerhalterung aus federnd-elastischem Kunststoff bekannt, die eine gegen das Türblatt gerichtete Nabe aufweist, die mit Längsschlitze versehen ist. Das Ende der Nabe ist nach einem Kegel eingezogen, der komplementär zu einer Einschnürung des Drückeransatzes ist, sodass beide ineinander verrasten können.

Aus der DE 30 32 375 A1, der DE 2 016 844, der DE 298 01 858 U1 und der FR 2 330 830 A1 ist jeweils eine Drückerhalterung bekannt, die in ihren zentrischen Bereichen einen ringförmig umlaufenden, rippenförmigen Vorsprung aufweist, der in eine entsprechende Ringnut am Drückeransatz eingreift.

Aus der DE 2 164 812 und der DE 73 37 106 U ist jeweils eine Drückerhalterung mit einer Lagerbüchse ohne axiale Schlitze, aber mit einer einwärts gerichteten Schnappschulter bekannt, die mit einer entsprechenden Anschlagfläche am Drückeransatz zusammenwirkt.

Aus der EP 0 406 566 B2 und der CH 355 047 ist jeweils eine Drückerhalterung mit einem Ringwulst bekannt, der in eine Ringnut des Drückeransatzes einrastet. Die Endabschnitte des Drückeransatzes sind mit axialen Schlitzen versehen, sodass sich der Drückeransatz beim Einstecken in die Drückerhalterung in radialer Richtung entsprechend verengen kann.

Da beim Einsetzen des Drückeransatzes in die Drückerführung die Verengung der Drückerführung in die Nut des Drückeransatzes eingleiten muss, ist es allerdings vorteilhaft, den die Verengung aufweisenden Abschnitt der Drückerführung normal zur axialen Einsetzrichtung des Drückeransatzes in die Drückerführung federnd auszubilden. Dadurch kann die Verengung der Drückerführung im Zuge des Einsetzens des Drückeransatzes zunächst etwas zurückfedern und sich der lichte Querschnitt der Drückerführung somit aufweiten, bis die Verengung von der Nut passiert wird, wo sie durch deren federnde Ausbildung in die Nut eingleitet und in sie eingreift.

Drückerhalterungen gemäß dem Stand der Technik weisen aber nur geringes Federungsvermögen auf, insbesondere aufgrund einer unzulänglichen Ausgestaltung der Verengung. Dadurch wird nicht nur die Montage des Drückers in der Drückerhalterung vor Ort erschwert, sondern auch die Verwendung von weniger elastischen Werkstoffen verhindert.

Es ist somit das Ziel der Erfindung, ein besseres Federungsverhalten des die Verengung aufweisenden Abschnittes zu erzielen, um so eine leichtere Montage sowie die Verwendung weniger elastischer Werkstoffe zu ermöglichen.

Dieses Ziel wird durch Anspruch 1 erreicht. Anspruch 1 sieht vor, dass sich die Verengung der Drückerführung in einem Endabschnitt der Drückerführung befindet, wobei ein um den Endabschnitt konzentrisch umlaufender Schlitz sowie axiale Schlitze im Endabschnitt der Drückerführung vorgesehen sind, sodass mantelförmige Segmente gebildet werden. Dadurch wird der lichte Querschnitt des Endabschnitts leichter variierbar. Die federnde Ausbildung der Verengung im Endabschnitt der Drückerführung wird dabei durch Ausbildung mantelförmiger Segmente erreicht, die jeweils durch Schlitze voneinander getrennt sind und dadurch je nach Elastizität des verwendeten Materials normal zur Einsetzrichtung des Drückeransatzes in die Drückerführung federn können, sowie durch Ausbildung eines konzentrisch umlaufenden Schlitzes.

Anspruch 2 sieht eine mögliche Ausführung der Nut vor, indem die Nut als eine über den gesamten Umfang des Drückeransatzes verlaufende, ringförmige Nut ausgebildet ist. Es sind aber unterschiedliche Ausführungen der Nut vorstellbar, so ist es etwa auch denkbar, die Nut lediglich abschnittsweise entlang des Umfanges des Drückeransatzes auszubilden. Die Tiefe der Nut und dessen Erstreckung entlang des Umfanges des Drückeransatzes werden vom Fachmann in bekannter Weise so gewählt werden, dass einerseits die notwendige Kraftaufwendung zum Einhängen des Drückers in der Drückerhalterung nicht zu groß ist und andererseits aber auch im montierten Zustand eine ausreichende Rückhaltekraft für den Drücker in der Drückerhalterung gegeben ist.

Anspruch 3 sieht eine vorteilhafte Ausführung der Verengung vor, indem die Verengung als ein entlang des inneren Umfanges der Drückerführung umlaufender Ringwulst ausgebildet ist, der lediglich durch die axialen Schlitze unterbrochen ist.

Anspruch 4 sieht eine zweiteilige Ausführung der Drückerhalterung und der Drückerführung vor, wobei die Drückerführung im wesentlichen als Metallhülse ausgeführt ist, die in die Drückerhalterung eingesetzt ist. Hierzu haben sich die Merkmale gemäß Anspruch 5 als vorteilhaft erwiesen. Verfügt nämlich die Metallhülse über einen entlang des äußeren Umfanges der Metallhülse umlaufenden Haltebund, so kann die Metallhülse leichter und besser in der Drückerhalterung verankert werden.

Zur weiteren Verbesserung des Federungsverhaltens des die Verengung aufweisenden Abschnittes der Drückerführung können die Merkmale von Anspruch 6 vorgesehen sein, dem zu Folge ein Federring vorgesehen ist, der in einer ringförmig umlaufenden Nut am äußeren Umfang des Endabschnittes der Drückerführung eingesetzt ist.

Die Erfindung wird nun im folgenden anhand der beiliegenden Figuren näher erläutert. Es zeigen dabei
Fig. 1 einen Querschnitt einer einteiligen Ausführung der Drückerhalterung sowie einen Drücker, der noch nicht in die Drückerhalterung eingesetzt wurde,
Fig. 2 einen Querschnitt einer einteiligen Ausführung der Drückerhalterung sowie einen Drücker, der in die Drückerhalterung eingesetzt wurde,
Fig. 3 ein Explosionsbild einer einteiligen Ausführung der Drückerhalterung sowie einen Drücker, der noch nicht in die Drückerhalterung eingesetzt wurde,
Fig. 4 ein eine zweiteilige Ausführung der Drückerhalterung mit einer Metallhülse, die in die Drückerhalterung eingespritzt wurde, wobei zusätzlich eine Abdeckung für die Drückerhalterung dargestellt ist,
Fig. 5a den Grundriss einer einteiligen Ausführung einer Drückerhalterung, in der der Drückeransatz eingesetzt ist,
Fig. 5b eine Schnittzeichnung für die Drückeranordnung gemäß Fig. 5a,
Fig. 6a den Grundriss einer zweiteiligen Ausführung einer Drückerhalterung, in der der Drückeransatz eingesetzt ist,
Fig. 6b eine Schnittzeichnung für die Drückeranordnung gemäß Fig. 6a,
Fig. 7 einen Querschnitt einer weiteren Ausführungsform einer zweiteiligen Ausführung der Drückerhalterung mit einem Federring sowie einen Drücker, der noch nicht in die Drückerhalterung eingesetzt wurde,

Fig. 8 einen Querschnitt einer weiteren Ausführungsform einer einteiligen Ausführung der Drückerhalterung, bei der sich der Endabschnitt der Drückerführung auf der dem Drücker zugewandten Seite befindet sowie einen Drücker, der noch nicht in die Drückerhalterung eingesetzt wurde, und

Fig. 9 einen Querschnitt einer weiteren Ausführungsform einer einteiligen Ausführung der Drückerhalterung, bei der sich der Endabschnitt der Drückerführung auf der dem Drücker abgewandten Seite befindet und die Drückerhalterung nicht überragt, sowie einen Drücker, der noch nicht in die Drückerhalterung eingesetzt wurde.

Fig. 1 zeigt einen Querschnitt einer einteiligen Ausführung der Drückerhalterung 4 sowie einen Drücker 1, der noch nicht in die Drückerhalterung 4 eingesetzt wurde. In Fig. 1 ist vom Drücker 1 nur der Drückerhals dargestellt, wobei ein Drückeransatz 1' vorgesehen ist, der im Zuge der Montage des Drückers 1 in die Drückerhalterung 4 eingeführt wird. Der Drückeransatz 1' ist mit einer ringförmig umlaufenden Nut 2 versehen. Wahlweise kann auch eine Abfasung 3 vorgesehen sein. Während des Einsetzens des Drückeransatzes 1' in die Drückerhalterung 4 ist in der Ausführungsform gemäß Fig. 1 die Einsetzrichtung E parallel zur Achse A des Drückeransatzes 1'.

Fig. 1 zeigt des weiteren die Drückerhalterung 4 in einer einteiligen Ausführungsform. Hier und im folgenden wird unter "einteiliger" Ausführungsform verstanden, dass die Drückerführung 5 als integrativer Teil der Drückerhalterung 4 geformt ist. Die Drückerführung 5 ist dabei jener Teil der Drückerhalterung, in die der Drückeransatz 1' eingesetzt wird und der in unmittelbarem physischen Kontakt zum Drückeransatz 1' steht. Um einen sicheren Sitz des Drückeransatzes 1' in der Drückerführung 5 zu gewährleisten, muss die Drückerführung 5 in ihrem lichten Querschnitt zumindest abschnittsweise dem äußeren Umfang des Drückeransatzes 1' angepasst sein. Die Drückerhalterung 4 kann des weiteren mit einer Abdeckung 7 versehen sein, die in Fig. 3 gut ersichtlich ist. Die Maßnahme einer Abdeckung hat den Vorteil, die Drückerhalterung 4 aus einem Kunststoff zu fertigen, während die Abdeckung 7 etwa aus Stahl gefertigt ist, sodass die Drückerhalterung 4 auch für feuerhemmende Türen eingesetzt werden kann. Im folgenden wird auf diese Art der Ausführung weiter Bezug genommen.

Die Drückerhalterung 4 weist eine Bohrung 11 auf, durch die eine Schraube (in den Fig. 1 bis 6 nicht dargestellt) zur Befestigung der Drückerhalterung 4 am Türblatt geführt werden kann. In der in den Fig. 1-6 gezeigten Ausführungsform der Drückerhalterung 4 ist des weiteren eine Aufnahme 12 vorgesehen, durch die ein Fortsatz 13 der Abdeckung 7 geführt werden kann. Der Fortsatz 13 weist eine Bohrung 14 auf, durch die ebenfalls eine Schraube zur Befestigung der Drückerhalterung 4 am Türblatt eingesetzt werden kann. Die Drückerhalterung 4 sowie die Abdeckung 7 können von einer Zierrosette 8 umgriffen werden, die letztendlich das sichtbare Element bildet.

Fig. 1 bezieht sich des weiteren auf eine Ausführungsform, bei der die Drückerführung 5 über einen über die Drückerhalterung 4 hinausragenden Endabschnitt 5" verfügt, der mit Schlitzen 6 versehen ist, sodass der lichte Querschnitt des Endabschnitts bei radialem Druck geringfügig variierbar ist. In der Ausführungsform gemäß Fig. 1 ist der Endabschnitt 5" auf der dem Drücker 1 abgewandten Seite der Drückerhalterung 4 angeordnet. Der Endabschnitt 5" wird etwa durch mantelförmige Segmente gebildet, die jeweils durch die Schlitze 6 voneinander getrennt sind und dadurch je nach Elastizität des verwendeten Materials normal zur Einsetzrichtung E des Drückeransatzes 1' federn können. Das Federungsvermögen kann durch einen konzentrisch umlaufenden, kerbenförmigen Schlitz 17 entlang des äußeren Umfangsbereiches des Endabschnittes 5", der von den axialen Schlitzen 6 unterbrochen wird, erhöht werden. Durch diese Maßnahme werden die mantelförmigen Segmente verlängert und das durch radialen Druck auf die Verengung 5' ausgeübte Drehmoment erhöht. Der Endabschnitt 5" ist des weiteren so ausgebildet, dass durch einen wulstartigen, radialen Vorsprung in das Innere der Drückerführung 5 der lichte Querschnitt der Drückerführung 5 eine Verengung 5' aufweist. Diese Verengung 5' erstreckt sich in Einsetzrichtung E des Drückeransatzes 1' über einen Abschnitt, der der Breite der Nut 2 im wesentlichen entspricht, jedoch keinesfalls überschreitet. Das stellt sicher, dass im eingesetzten Zustand des Drückeransatzes 1' in der Drückerführung 5 der die Verengung 5' bildende Ringwulst in die Nut 2 einhaken kann.

Wie der Fig. 1 zu entnehmen ist, ist die Auflaufkante 16 der Verengung 5', also jene Kante, mit der der Drückeransatz 1' im Zuge der Einsetzbewegung in die Drückerführung 5 entlang der Einsetzrichtung E zuerst in Berührung kommt, abgeflacht ausgeführt, wobei diese Abflachung der Abfasung 3 angepasst sein wird. Die Auflaufkante 16 kann somit bei weiterem Eindringen des Drückeransatzes 1' an der Abfasung 3 abgleiten, wobei der axiale Einschubdruck in einen radialen Druck umgesetzt wird, der aufgrund der federnden Ausführung der Verengung 5' in eine geringfügige Erweiterung des lichten Querschnitts resultiert. Durch das radiale Zurückweichen der Segmente des Endabschnittes 5" kann schließlich der der Abfasung 3 nachfolgende Mantelabschnitt des Drückeransatzes 1' die Verengung 5' passieren. Sobald jedoch die Nut 2 des Drückeransatzes 1' die Verengung 5' passiert, federn die Segmente des Endabschnittes 5" wieder zurück und der die Verengung 5' bildende Ringwulst hakt in der Nut 2 ein (Fig. 2). Eine weitere Bewegung in Einsetzrichtung E wird nun etwa dadurch unterbunden, indem die Länge des Drückeransatzes 1' so bemessen ist, dass die Schulter 15 des Drückeransatzes 1' auf der Drückerhalterung 4 aufliegt und eine weitere Einschubbewegung verhindert. Andererseits kann durch eine entsprechende Formgebung der oberen Kante des Endabschnittes 5", d.h. die der Einsetzrichtung E abgewandten Seite der Verengung 5', vermieden werden, dass der Drückeransatz 1' sich entgegen der Einsetzrichtung E bewegen kann und stattdessen die Verengung 5' sicher in der Nut 2 eingehakt bleibt.

Wie aus den Fig. 7 bis 9 ersichtlich ist, kann zur Absicherung gegen axialen Zug entgegen der Montagerichtung E zusätzlich eine Schraube 18 vorgesehen sein, die eine feste Verbindung zum Drückerstift (in den Fig. 1 bis 9 nicht sichtbar) innerhalb des Drückerhalses des Drückers 1 herstellt.

Nach der Montage des Drückers 1 in der Drückerhalterung 4 kann der Drücker 1 von der Drückerhalterung 4 nur mehr durch Zerstörung getrennt werden kann. Zur Demontage ist es erforderlich, die Drückerhalterung 4 mit dem Drücker 1 abzuschrauben. Danach ist die Drückeranordnung nur mehr als Gesamtheit montierbar, bei der der Drücker 1 in der Drückerhalterung 4 eingesetzt ist.

Fig. 8 zeigt eine weitere Verwirklichung einer einteiligen Ausführungsform, bei der der Endabschnitt 5" auf der dem Drücker 1 zugewandten Seite der Drückerhalterung 4 angeordnet ist. Die Nut 2 ist am Drückeransatz 1' entsprechend entgegen der Einsetzrichtung E versetzt angeordnet. In der Darstellung gemäß Fig. 8 ragt der Endabschnitt 5" über die Drückerhalterung 4 nur mehr geringfügig hinaus und ist wiederum mit Schlitzen 6 versehen, sodass der lichte Querschnitt des Endabschnitts 5" bei radialem Druck geringfügig variierbar ist. Der konzentrisch umlaufende, kerbenförmige Schlitz 17 entlang des äußeren Umfangsbereiches des Endabschnittes 5" zur Erhöhung des Federungsvermögens des Endabschnittes 5" gemäß Fig. 1 kann in der Ausführung gemäß Fig. 8 durch entsprechende Ausführung der Abdeckung 7 sowie der Zierrosette 8 erreicht werden, indem sie sich nicht bis unmittelbar an den Endabschnitt 5" bzw. die Drückerführung 5 erstrecken, sondern davon jeweils etwas beabstandet sind und dadurch ein konzentrish umlaufender Schlitz 17 entlang des äußeren Umfangsbereiches des Endabschnittes 5" gebildet wird.

Fig. 9 zeigt eine weitere Verwirklichung einer einteiligen Ausführungsform, bei der der Endabschnitt 5" auf der dem Drücker 1 abgewandten Seite der Drückerhalterung 4 angeordnet ist, der Endabschnitt 5" die Drückerhalterung 4 aber nicht überragt. Das Federungsvermögen des Endabschnittes 5" wird in diesem Fall durch die Verwirklichung eines konzentrisch umlaufenden, kerbenförmigen Schlitzes 17 entlang des äußeren Umfangsbereiches des Endabschnittes 5" erst ermöglicht. Die Schlitze 17 in der Drückerhalterung 4 werden durch die axialen Schlitze 6 unterbrochen und bilden somit mantelförmige Segmente, die bei radialem Druck auf die Verengung 5' federn können.

Fig. 4 zeigt die Drückerhalterung 4 in einer zweiteiligen Ausführungsform. Hier und im folgenden wird unter "zweiteiliger" Ausführungsform verstanden, dass die Drückerführung 5 als separater Teil der Drückerhalterung 4 geformt ist. Dadurch wird etwa die Wahl unterschiedlicher Materialien für die Drückerführung 5 und die Drückerhalterung 4 ermöglicht. So kann bei einer Anordnung gemäß Fig. 4 die Drückerhalterung 4 aus einem Kunststoff und die Drückerführung 5 etwa als Metallhülse 9 ausgebildet sein. Um einen sicheren Sitz des Drückeransatzes 1' in der Drückerführung 5 zu gewährleisten, ist die Metallhülse 9 in ihrem inneren, lichten Querschnitt dem äußeren Umfang des Drückeransatzes 1' angepasst. Die Drückerhalterung 4 ist gemäß Fig. 4 wiederum mit einer Abdeckung 7 versehen. Die oben getätigten Aussagen zur Drückerführung 5 treffen auch auf den Fall der Verwendung einer Metallhülse 9 zu. Zusätzlich kann die Metallhülse 9 mit einem Haltebund 10 ausgestattet sein, bei dem es sich um einen ringförmig umlaufenden Wulst entlang des äußeren Umfanges der Metallhülse 9 handelt. Die Metallhülse kann etwa im Zuge der Fertigung der Drückerhalterung 4 aus Kunststoff in die Drückerhalterung 4 eingespritzt werden, wobei der Haltebund axiale Relativbewegungen zwischen Metallhülse 9 und Drückerhalterung 4 unterbindet und somit für einen sicheren Sitz der Metallhülse 9 sorgt.

Fig. 7 zeigt die Drückerhalterung 4 in einer weiteren zweiteiligen Ausführungsform. Im Gegensatz zu den anderen gezeigten Ausführungsformen erstreckt sich die Drückerführung 5 nun über zwei Bauteile, und zwar über einen die Verengung 5' aufweisenden Endabschnitt 5" sowie eine Metallhülse 9, wobei der die Verengung 5' aufweisende Abschnitt Teil der Drückerhalterung 4 ist. Wiederum können axiale Schlitze 6 vorgesehen sein, sodass der lichte Querschnitt des Endabschnitts 5" bei radialem Druck geringfügig variierbar ist. Wie in Fig. 4 wird der Endabschnitt 5" etwa durch mantelförmige Segmente gebildet, die jeweils durch die Schlitze 6 voneinander getrennt sind und dadurch je nach Elastizität des verwendeten Materials normal zur Einsetzrichtung E des Drückeransatzes 1' federn können. Das Federungsvermögen kann durch einen konzentrisch umlaufenden, kerbenförmigen Schlitz 17 entlang des äußeren Umfangsbereiches des Endabschnittes 5" erhöht werden, der die mantelförmigen Segmente verlängert und das durch radialen Druck auf die Verengung 5' ausgeübte Drehmoment erhöht. Die Tiefe der axialen Schlitze 6 ist in diesem Fall entsprechend zu vergrößern. Des weiteren kann zur Verbesserung des Federverhaltens des Endabschnittes 5" ein Federring 20 vorgesehen sein, der in einer ringförmig umlaufenden Nut 19 am äußeren Umfang des Endabschnittes 5" eingesetzt ist (Fig. 7). Diese Maßnahme empfiehlt sich vor allem bei Materialien, die aufgrund ihrer geringen Elastizität bei Formgebungen wie jenem des Endabschnittes 5" kein gutes Federverhalten aufweisen.

Der Endabschnitt 5" ist wiederum so ausgebildet, dass durch einen wulstartigen, radialen Vorsprung normal zur Einsetzrichtung E der lichte Querschnitt im Vergleich zu jenem der Drückerführung 5 eine Verengung 5' aufweist. Diese Verengung 5' erstreckt sich in Einsetzrichtung E des Drückeransatzes 1' über einen Abschnitt, der der Breite der Nut 2 im wesentlichen entspricht, jedoch keinesfalls überschreitet. Dadurch kann im eingesetzten Zustand des Drückeransatzes 1' in der Drückerführung 5 der die Verengung 5' bildende Ringwulst in die Nut 2 einhaken.

Die Drückerhalterung 4 kann etwa aus einem Kunststoff und die Drückerführung 5 etwa als Metallhülse 9 ausgebildet sein. Wie in der Ausführung gemäß Fig. 4 ist die Metallhülse 9 in ihrem inneren, lichten Querschnitt dem äußeren Umfang des Drückeransatzes 1' angepasst, um einen sicheren Sitz des Drückeransatzes 1' in der Drückerführung 5 zu gewährleisten. Die Drückerhalterung 4 ist in der Ausführungsform gemäß Fig. 7 wiederum mit einer Abdeckung 7 versehen und die Metallhülse 9 ist mit einem Haltebund 10 ausgestattet, bei dem es sich um einen ringförmig umlaufenden Wulst entlang des äußeren Umfanges der Metallhülse 9 handelt.

In der Fig. 5a ist ein Grundriss einer einteiligen Ausführung einer erfindungsgemäßen Drückeranordnung gemäß Fig. 5b dargestellt und in Fig. 6a ein Grundriss einer zweiteiligen Ausführungsform gemäß Fig. 6b.

Die erfindungsgemäße Drückeranordnung erleichtert somit die Montage von Drückerhalterung und Drücker am Türblatt. Die Drückerhalterung kann etwa bereits im Herstellungsbetrieb des Türblattes oder auch vor Ort beim Kunden montiert werden und der Drücker lässt sich durch einen nachträglichen, einfachen Montageschritt in der Drückerhalterung befestigen.

## Patentansprüche

1. Drückeranordnung bestehend aus einem einen türblattseitigen Drückeransatz (1') mit Längsachse (A) aufweisenden Drücker (1) und einer am Türblatt befestigten Drückerhalterung (4) mit einer in ihrem lichten Querschnitt dem äußeren Umfang des Drückeransatzes (1') zumindest abschnittsweise angepassten Drückerführung (5), in die der Drückeransatz (1') zur drehbaren Befestigung in der Drückerhalterung (4) entlang einer Einsetzrichtung (E) einführbar ist, die parallel zu seiner Längsachse (A) verläuft, wobei der Drückeransatz (1') entlang seines Umfanges eine in Umfangsrichtung verlaufende Nut (2) aufweist, und die Drückerführung (5) in ihrem dem äußeren Umfang des Drückeransatzes (1') angepassten Abschnitt über eine Verengung (5') ihres lichten Querschnitts verfügt, die sich in axialer Richtung (E) über einen Abschnitt erstreckt, der der Breite der Nut (2) im wesentlichen entspricht und im eingesetzten Zustand des Drückeransatzes (1') in dessen Nut (2) eingreift, **dadurch gekennzeichnet, dass** sich die Verengung (5') in einem Endabschnitt (5") der Drückerführung (5) befindet, wobei ein um den Endabschnitt (5") konzentrisch umlaufender Schlitz (17) sowie axiale Schlitze (6) im Endabschnitt (5") der Drückerführung (5) vorgesehen sind, sodass mantelförmige Segmente gebildet werden.

2. Drückeranordnung nach Anspruch 1, **dadurch gekennzeichnet, dass** die Nut (2) als eine über den gesamten Umfang des Drückeransatzes (1') verlaufende, ringförmige Nut (2) ausgebildet ist.

3. Drückeranordnung nach Anspruch 1 oder 2, **dadurch gekennzeichnet, dass** die Verengung (5') als ein entlang des inneren Umfanges der Drückerführung (5) umlaufender Ringwulst ausgebildet ist.

4. Drückeranordnung nach einem der Ansprüche 1 bis 3, **dadurch gekennzeichnet, dass** die Drückerführung (5) im wesentlichen als Metallhülse (9) ausgeführt ist, die in die Drückerhalterung (4) eingesetzt ist.

5. Drückeranordnung nach Anspruch 4, **dadurch gekennzeichnet, dass** die Metallhülse (9) über einen entlang des äußeren Umfanges der Metallhülse (9) umlaufenden Haltebund (10) verfügt.

6. Drückeranordnung nach einem der Ansprüche 1 bis 5, **dadurch gekennzeichnet, dass** ein Federring (20) vorgesehen ist, der in einer ringförmig umlaufenden Nut (19) am äußeren Umfang des Endabschnittes (5") eingesetzt ist.
